# FASCICULE DE BREVET EUROPEEN

(11) **EP 2 286 052 B1**
(45) Date de publication et mention de la délivrance du brevet: **08.04.2015**
(21) Numéro de dépôt: 09738347.5
(22) Date de dépôt: 17.04.2009
(51) Int. Cl.: E06B 7/36, E05D 7/10, E05D 7/00

(54) **HUISSERIE AVEC DISPOSITIF ANTI PINCEMENT**
TÜRRAHMEN MIT EINKLEMMSCHUTZVORRICHTUNG
DOOR FRAME WITH ANTI-TRAP DEVICE

(30) Priorité: 18.04.2008 FR 0802148
(43) Date de publication de la demande: 23.02.2011
(73) Titulaire: JH Industries, 85300 Challans (FR)
(72) Inventeur: DEVEZE Alain, F-42270 saint Priest en Jarez (FR)
(74) Mandataire: Novagraaf Technologies
(86) Numéro de dépôt international: PCT/FR2009/000455
(87) Numéro de publication internationale: WO 2009/133313

(56) Documents cités:
- EP-A- 0 237 789

## Description

L'invention concerne une huisserie avec dispositif anti pincement, c'est-à-dire pour porte, fenêtre et porte-fenêtre, plus couramment dénommé « dispositif anti pince doigt ».

Lorsqu'un ouvrant est amené en position d'ouverture, il se forme entre le montant du dormant et le chant arrière de l'ouvrant un espace dans lequel peuvent être introduit divers éléments dont un ou plusieurs doigts d'un adulte prenant apui sur le dormant ou d'un enfant en bas age trouvant un sujet d'expérimentation. Si la porte est ramenée en position d'ouverture, les faces délimitant l'espace crée se rapprochent et, à la façon de machoires, pincent ce qui est disposé entre elles avec un effort d'autant plus important qu'il est multiplié par le bras de levier formé entre l'axe d'articulation et le bord libre de l'ouvrant. Si ce pincement est douloureux pour les doigts d'un adulte, il est très traumatisant pour ceux d'un enfant, chez qui il peut entrainer des fractures avec des séquelles permanentes.

Pour remédier à cela, l'état de la technique fournit plusieurs solutions.

La solution la plus employée ce jour consiste à plaquer, au moins sur la partie inférieure de l'ouvrant, de chaque coté et entre ouvrant et dormant, un cache qui recouvre la zone extérieure de pincement et empêche toute intrusion dans celle ci. Le document FR2726317, en décrit une forme de réalisation. Cette disposition est efficace, mais très inesthétique.

Dans une autre solution, l'ouvrant est articulé par des pivots disposés en partie supérieure et en partie inférieure, comme décrit dans les documents WO2007/0204024 et FR2723136.

Le document FR2751 370 décrit une double articulation à biellette permettant de faire pivoter l'ouvrant pour le rabattre contre le dormant. Ainsi, en position d'ouverture, les machoires de pincement forment entre elles un angle de 180° et ne présentent plus d'attrait pour un enfant à la recherche d'expérience.

Dans le document DE10023764 concernant aussi une technique d'articulation par pivots haut et bas, les chants en vis à vis, respectivement, du dormant et de l'ouvrant, sont respectivement concave et convexe et s'interpénètrent de manière à limiter le jeu radial entre eux et, en position d'ouverture, à réduire l'intervalle entre éléments et empécher toute possibilité d'introduction de doigts dans cet intervalle.

L'inconvénient de ces solutions et qu'elles mettent en oeuvre une articulation par pivots haut et bas, non transposables à toutes les huisseries et difficilement démontable.

Dans le document EP-A- 0 237 789 (qui correspond au préambule de la revendication 1) et concernant une articulation de porte pour armoire, l'ouvrant est articulé sur un cadre dormant par aux moins deux paumelles dont l'axe d'articulation vertical est disposé transversalement à mi-épaisseur du dormant, le dit ouvrant présentant un chant arrondi faisant vis-à-vis au dormant et chaque paumelle comprenant :
- d'une part, un élément s'encastrant dans un logement de l'arrondi de l'ouvrant en venant dans son prolongement,
- et, d'autre part, un élément composé :
   o d'un corps d'articulation s'encastrant dans l'élément qui lui-même s'encastre dans un logement de l'arrondi de l'ouvrant,
   o et d'une embase de fixation s'encastrant dans un logement qui débouche du dormant en faisant vis-à-vis à l'arrondi de l'ouvrant.

Cette articulation de porte d'armoire est concue pour assurer, par crantage élastique, l'immobilisation de la porte dans deux positions, mais n'apporte aucune solution au problème du pincement des doigts d'enfants entre l'ouvrant et le dormant, puisque, comme le montre la figure 9 de ce document, l'arrondi de l'ouvrant fait vis-à-vis à une face plane du dormant avec laquelle il forme un espace ouvert 10" très accessible aux doigts des enfants.

L'objet de l'invention est de fournir une huisserie avec dispositif anti pincement qui, en s'inspirant de la dernière structure décrite, n'altère pas l'esthétique de l'huisserie, soit fiable, quel que soit l'angle d'ouverture de l'ouvrant, soit efficace de chaque coté et permette, sans manipulations complexes, le démontage de l'ouvrant par toute personne.

Selon l'invention, le dormant présente, sur toute sa hauteur et en vis-à-vis de l'arrondi de l'ouvrant, une face inclinée qui va en s'éloignant du dormant en allant de l'intérieur vers l'extérieur et qui se raccorde à la face intérieure d'une lame de recouvrement, cette lame étant disposée parallèlement à la paroi portant le dormant et s'étendant au moins devant l'arrondi de l'ouvrant pour s'opposer à tout accès dans l'intervalle extérieur entre ouvrant et dormant,
tandis que chaque paumelle est composée d'un élément mâle (2) et d'un élément femelle (3),
que chacune des ailes (2a) de son élément mâle (2), en forme de chape, porte un gond vertical (9) saillant en direction de l'autre aile, et
que l'élément femelle (3) est monolithique et présente deux parties, à savoir un corps cylindrique d'articulation (3a) s'encastrant dans l'élément mâle (2), et une embase de fixation (3b) s'encastrant dans un logement (20) débouchant de la face inclinée (21) du dormant en venant dans le prolongement de cette face.

Grace à la forme arrondie de l'ouvrant, à son pivotement près de la face inclinée du dormant et à l'articulation de l'ouvrant autour d'un axe géométrique vertical disposé à mi épaisseur et à l'embase de chaque paumelle, l'ouverture de l'ouvrant ne modifie pas la valeur de l'espace entre ces éléments, de sorte qu'il n'y a plus d'espace extérieur de pincement.

Par ailleurs, le recouvrement de cette espace par la lame saillant du dormant empêche toute introduction d'un corps quelconque dans cet espace.

De l'autre cotè de l'articulation, c'est-à-dire du coté des faces qui se rapprochent lors du pivotement d'ouverture de l'ouvrant, la forme arrondie de l'ouvrant glisse sur le corps introduit dans l'espace, en signalant le mouvement et en incitant à retirer ce qui est engagé dans cet espace, avant que les machoires ainsi formées soient en état de pincer. Quand elles assurent un pincement, l'inclinaison de la face du dormant génère une composante de force qui tend à chasser le corps en cours de pincement.

Selon les formes d'exécution, la face inclinée faisant vis-à-vis à l'arrondi de l'ouvrant et la lame de recouvrement sont formés dans un profilé qui, soit est rapporté et fixé sur le dormant existant d'une huisserie en cours de transformation, soit constitue le dormant d'une nouvelle huisserie.

Cette réalisation permet de mettre en oeuvre le dispositif anti pincement sur des huisseries existantes ou neuves.

Dans une forme d'exécution de l'invention, l'élément mâle de chaque paumelle est constitué par une chape en forme de U couché dont chacune des ailes porte un gond vertical saillant en direction de l'autre aile, alors que, dans l'élément femelle de chaque paumelle, le corps cylindrique d'articulation à une section transversale en C qui délimite une ouverture, obturable par un capot amovible, cette ouverture comportant une gorge verticale de réception des gonds de l'élément mâle et, dans sa partie centrale, une barrette s'insérant entre les extrémités des gonds et constituant organe de positionnement du capot par coopération avec une rainure horizontale, ménagée dans ce dernier.

Selon les applications, les différents composants du dispositif anti pincement peuvent être réalisés en matière plastique ou en métal, tel qu'acier ou aluminium.

D'autre caractéristiques et avantages ressortiront de la description qui suit, en référence au dessin schématique annexé, représentant une forme d'exécution du dispositif selon l'invention dans le cas de son application à une porte.
Figure 1 est une vue en perspective éclatée, montrant les différentes pièces composant le dispositif ;
Figures 2 et 3 sont des vues en perspective, respectivement, de l'élément mâle de la paumelle et du logement aménagé pour lui dans le bord arrondi de l'ouvrant ;
Figures 4 et 5 sont des vues en perspective, respectivement par l'arrière et par l'avant, de l'élément femelle de la paumelle.
Figure 6 est une vue partielle en perspective d'un tronçon du profilé rapportable sur le dormant dans la zone où il comporte un logement de réception pour l'élément femelle de la paumelle ;
Figure 7 est une vue en perspective du capot fermant l'élément femelle ;
Figures 8 et 9 sont des vues partielles à échelle agrandie, montrant une paumelle en coupe transversale lorsque l'ouvrant est, respectivement, en position de fermeture et en position de démontage du capot ;
Figures 10 à 12, et 13 à 15, sont des vues partielles en perspective, d'un fragment de l'huisserie, respectivement, de l'extérieur d'une construction pour celles 10 à 12 et de l'intérieur de cette construction pour celles 13 à 15, et, dans chaque série, lorsque l'ouvrant est, successivement, dans l'alignement du dormant, en cours d'ouverture et totalement ouvert ;
Figure 16 est une vue partielle en coupe, montrant une variante des moyens d'articulation ;
Figure 17 est une vue partielle en perspective et à échelle réduite d'un élément femelle de paumelle avec une forme de réalisation de ses rondelles d'épaisseur ;
Figures 18 a à 18c sont des vues de coté en élévation montant une série de paires de rondelles d'épaisseur ;
Figure 19 est une vue partielle en perspective d'une forme d'exécution de la pièce femelle comportant une rainure pour un joint complémentaire anti pincement,
Figure 20 est une vue partielle en plan par-dessus d'une porte dont le dormant est équipé du joint anti pincement.

Dans ce dessin, le dormant et l'ouvrant de l'huisserie sont référencés, de manière générale, par les lettres A et B, tandis que les composants du dispositif sont référencés par les nombres suivants : 2 et 3 pour les éléments, respectivement, mâle et femelle de la paumelle, 4 pour le capot de fermeture de l'élément femelle 3, et 5 pour le profilé qui, dans la forme d'exécution représentée à la figure 1, est rapporté contre le dormant 1 d'une huisserie existante, mais peut aussi, comme montré aux figures 8 à 15, constituer lui-même le dormant de l'huisserie.

De façon connue, l'articulation de chaque ouvrant B sur son dormant A est assurée par au moins deux et parfois trois paumelles dégondables dont les axes de rotation sont alignés verticalement. Dans le dispositif selon l'invention, cet axe géométrique d'articulation est disposé à mi épaisseur de l'huisserie, de manière que, lors des mouvements de l'ouvrant, le chant de ce dernier ne déborde pas en agrandissant la zone de pincement D se formant à l'extérieur lors de l'ouverture. Les composants du dispositif anti pincement sont réalisés par moulage et, selon les formes de réalisation, dans des matières plastiques ou dans des métaux, tels qu'acier, bronze ou aluminium.

Le dispositif se monte sur un ouvrant B dont le bord ou chant 6, qui est destiné à être articulé sur le dormant A, est arrondi et comporte localement, comme montré plus en détail à la figure 3, des logements 7, aptes chacun à recevoir une paumelle 2-3.

Comme le montre plus en détail la figure 2, l'élément mâle 2 de la paumelle à la forme générale d'une chape en U couché dont chacune des ailes 2a présente une extrémité arrondie de même rayon que celle de l'ouvrant. Ainsi, quand cet élément est mis en place dans l'un des logements 7 de l'ouvrant les bords arrondis de ses ailes sont dans le prolongement de l'arrondi de l'ouvrant, c'est-à-dire ne sont ni en retrait ni en débordement.

Pour parvenir à ce positionnement précis, l'élément mâle 2 comporte un tenon dorsal 2c qui, saillant de son âme 2b, s'encastre dans une mortaise 8 ménagée dans le fond de chaque logement 7.

Chacune des ailes 2a porte un gond vertical 9 qui fait saillie de sa face interne et va en direction de l'autre aile et coaxialement au gond de celle-ci. Les extrémités des deux gonds en vis-à-vis sont séparées par un intervalle K. Enfin, la figure 2 montre que l'âme 2b est traversée par deux trous 40 pour le passage des vis assurant la fixation de la pièce sur l'ouvrant.

Les figures 4 et 5 montrent que l'élément femelle 3 de la paumelle, bien que monolithique, est composée de deux parties, à savoir, un corps d'articulation 3a et une embase de fixation 3b. Le corps d'articulation 3a à une forme générale cylindrique d'axe vertical et de rayon égal à celui de l'arrondi 6 de l'ouvrant, mais présente une section transversale en C. L'ouverture 11 du C est délimitée par deux faces radiales 12 et 13 qui vont en convergeant vers une gorge cylindrique et verticale 14, apte à recevoir les gonds 9 de l'élément mâle 2. Cette ouverture est destinée à recevoir un capot 4 en forme de segment de couronne, de même rayon extérieur que celui du corps d'articulation 3a. Dans sa partie venant à l'intérieur du corps 3a, le capot est traversé verticalement par une gorge 14a formant, avec celle 14 du corps 3a, le palier d'accueil des gonds 9.

Le capot 4 est positionné transversalement par ses faces radiales 12a et 13a, venant contre celles 12 et 13 du corps, et, verticalement, par une rainure transversale 16, disposée sensiblement à mi hauteur et s'encastrant sur une barrette 17 du corps d'articulation 3a. Cette barrette a une dimension verticale qui est inférieure à la distance K entre les deux gonds 9, afin de pouvoir s'insérer entre eux.

Dans la forme d'exécution représentée figure 7, le capot 4 comporte une languette verticale 18 qui est destinée à recouvrir un chanfrein plat 19 ménagé à la suite de la face 13 du corps, et ceci afin que l'assemblage du corps avec son capot forme un cylindre ne présentant ni aspérités, ni creusures pouvant accrocher un objet ou un corps appliqué contre ce cylindre.

La gorge arrondie 14a du capot se raccorde à une face de dégagement 14b qui lui est tangente est qui est sensiblement parallèle à la face 13a, et dont l'utilité sera précisée plu loin.

L'embase de fixation 3b de chaque paumelle est destinée à s'encastrer dans l'un des logements 20 qui sont ménagés verticalement dans le profilé 5, constituant le dormant A de l'huisserie ou rapporté contre lui.

Dans chacune de ces deux applications, la face 21, qui est destinée à être en vis-à-vis du bord arrondi 6 de l'ouvrant, est inclinée de l'ordre de 45° en allant en s'éloignant du dormant et de l'intérieur vers l'extérieur. Cette face inclinée se raccorde, coté intérieur, par un arrondi convexe 22 à la face latérale intérieure 23, et, de l'autre coté et par un arrondi concave 24, à une lame de recouvrement 25, disposée dans le prolongement de la face latérale extérieure 26 de la paroi.

Chacun des logements 20 à une forme angulaire et est défini par deux parois verticales, respectivement, de fond 30 et latérale 31. De chacune de ces parois fait saillie une nervure orientée verticalement, respectivement, 32 et 33. Le profil en escalier du logement 20 correspond à celui de la semelle de l'embase 3b de la paumelle devant venir s'y encastrer. La figure 4 montre les faces 30a à 33a de l'embase 3b qui, en venant au contact des faces 30 à 33 du logement, assure le positionnement de cette embase et de l'élément femelle 3b de la paumelle par rapport au dormant.

L'élément mâle 2 de chaque paumelle est fixé sur l'ouvrant B par des vis horizontales traversant les trous 40 ménagés dans l'âme 2c, tandis que l'élément femelle 3 est fixé sur le profilé 5 par des vis horizontales traversant des trous lisses 41 de l'élément et se vissant dans des trous taraudés 42 de ce profilé. Le capot 4 est fixé sur l'élément femelle 3 par une vis horizontale 45 le traversant par un trou lisse 43 et se vissant dans un trou taraudé 44 de l'élément femelle 3.

Comme le montre la figure 8, quand la paumelle est assemblée et est fixée dans le logement 20 du profilé ou du dormant, son embase 3b, qui a le même profil transversal que celui du profilé 5 ou de la face en bout du dormant, ne forme aucune saillie ou retrait pouvant accrocher un corps introduit dans l'espace de pincement intérieur C, lors des mouvements d'ouverture ou de fermeture de l'ouvrant B. Lors de l'ouverture, qui amène l'ouvrant B de la position représentée à la figure 8 à celle de la figure 9, la réduction de la largeur de l'espace C, nécessaire pour pouvoir ouvrir la porte à plus de 90° et par exemple à 120°, ne provoque aucun pincement. En effet, si un corps est pincé entre la face intérieure B1 de l'ouvrant et la face inclinée 21 du dormant, l'inclinaison de la face 21 génère une composante de la force de serrage qui tend à chasser ce corps vers l'extérieur et en tous cas favorise son extraction de la zone.

Cette même figure montre, que l'axe géométrique d'articulation G de la paumelle est à mi épaisseur du dormant B, c'est à dire est dans le plan vertical médian P de ce dormant A et de l'ouvrant B. Elle montre aussi que les différents éléments de l'articulation et de chacune des paumelles sont dans le prolongement les uns des autres, sans débordement et retrait et sont dimensionnés de manière que la lame de recouvrement 25, qui s'étend vers l'ouvrant jusqu'à sensiblement le plan transversal T, passant par l'axe géométrique d'articulation, soit espacée de l'arrondi 6 de l'ouvrant B d'une valeur J comprise entre 1 et 2 millimètres.

Grâce à cet aménagement, la zone de pincement extérieure D, est inexistante et est protégée sur toute la hauteur de l'huisserie par la lame 24, et cela pour toutes les positions pouvant être occupée par l'ouvrant comme montré par les figures 10 à 15. Dans cette zone extérieure D, la faible valeur du jeu J s'oppose à toute introduction de corps étranger et donc des doigts d'un enfant. Par ailleurs, le caractère lisse du champ de l'ouvrant et de la partie visible de la paumelle s'oppose à tout accrochage d'un corps étranger hors de la lame 25 et empêche que le corps étranger soit retenu lors du mouvement de fermeture de l'ouvrant, ce qui supprime tous risques de pincement.

A la figure 9, l'ouvrant B est représentée quand il est ouvert de 90°pour dégager l'ouverture 11 formée dans l'élément femelle 3 et permettre l'extraction du capot 4 en prévision du dégondage de l'ouvrant B.

On notera que l'enlèvement du capot 4 est facilité par sa face de dégagement 14b qui ne se crochète pas sur les gonds et permet son déplacement radial hors de l'ouverture 11, alors même que celle-ci n'est pas complètement dégagée par l'âme 2b de l'élément 2.

Pour faciliter le dégondage après extraction du capot, la porte doit être ramenée à un angle d'ouverture plus faible, de l'ordre de 80° comme montrée en traits mixtes, permettant aux gonds 9 de glisser contre la face 12 de l'ouverture ménagée dans l'élément femelle 3.

Pour remettre en place l'ouvrant, il faut procéder de façon inverse. Il faut ici noter que les faces 12 et 13 de chacun des éléments femelles 3 des paumelles facilitent l'engagement des gonds au fond des ouvertures 11, ce qui ne nécessite pas de vérifier leur alignement avec les éléments les recevant, comme c'est le cas avec les ouvrants traditionnels à gonds. Il en résulte une très grande facilité de remise en place.

Enfin et suivant une caractéristique de l'invention, d'une part, le plan médian de l'ouverture 11 ménagée dans le corps d'articulation 3a pour le capot 4 et, d'autre part, l'axe géométrique des trous 43 et 44 pour la vis de liaison 45 du capot sur le corps 3a, sont sensiblement dans le plan médian vertical P de l'articulation.

Grâce à cet agencement particulier, lorsque des actes de malveillances visent à dégonder la porte à l'état fermé en y donnant de l'extérieur des coups de pied ou en y appliquant des efforts dans le sens de la flèche 50 à la figure 8, les ensembles de liaison taraudages 43 - vis 45 des paumelles, sont soumises à des efforts de cisaillement auxquels elles offrent une résistance plusieurs fois supérieure à celle qu'elles offriraient par un travail en extension, si elles étaient transversales.

Par ailleurs, quand les faces 12 et 13 délimitent entre elles un angle de l'ordre de 90°, les efforts transversaux s'exerçant sur les faces 12 et 13 présentent des composantes parallèles au plan médian P qui réduisent la valeur des efforts transversaux et limitent les conséquences des actes d'effraction.

Il résulte de la description qui précède que le dispositif selon l'invention, assure parfaitement la fonction anti pincement des doigts, d'un enfant ou d'un adulte, ne détruit pas l'esthétique de l'huisserie tout en offrant une résistance au vandalisme de même niveau que celle des ouvrants avec des gonds.

Dans les formes d'exécution qui suivent, les éléments ayant les mêmes formes et assurant les mêmes fonctions conservent leur référence, ceux modifiés sont référencés en ajoutant 100 et ceux qui sont nouveaux sont référencés à partir de 50.

La forme d'exécution montrée aux figures16 à 18c se différencie des précédentes par l'adjonction à chaque gond 109 d'une pièce d'articulation 50 composée d'un fourreau 51, s'insérant entre l'un des gonds 109 et son alésage 114, et d'une collerette 52 s'insérant entre une aile 102a de l'élément mâle 102 et la face en vis à vis de l'élément femelle 103 et du capot 104. La pièce d'articulation 50 est réalisée en matière plastique à fort coefficient de glissement, tel qu'en polytétrafluoréthylène.

Cet aménagement réduit considérablement les efforts de frottement lors des mouvements de la porte, mais apporte aussi une possibilité de réglage du jeu vertical fonctionnel, par exemple pour compenser les usures dans le temps.

A cette fin dans chaque paumelle, les pièces d'articulation 50 associées aux gonds 109 d'un même élément mâle 102 sont appariées en séries Q1, Q2, Q3..Qn, et de manière que l'épaisseur v de l'une des collerettes de la paire soit complémentaire de l'épaisseur u de l'autre rondelle, afin que la somme S = v+u soit égale, au jeu fonctionnel près, à la différence L1 - L2, entre l'intervalle L1 entre les ailes 102a de l'élément mâle et l'épaisseur L2 de l'élément femelle 103 et du capot 104.

Les pièces appariées sont choisies parmi une série de paires qui, comme le montrent les figures 18a à 18c pour des séries Q1 à Q3, se différencient par les valeurs de l'épaisseur des collerettes dans chaque paire, par exemple v1 et u1, v2 et u2, v3 et u3, ...

En pratique, la valeur de S est de l'ordre de 5 millimètres et le pas de variation est de l'ordre de 1 millimètre à partir d'une épaisseur de départ de 0,5 à 1 millimètre. Les composants de chaque paires sont réversibles et sont identifiées soit par des couleurs, soit par un code apparent, afin qu'il ne puisse pas y avoir de croisement des pièces entre les différentes séries.

Avec cet agencement, si après un usage répété l'ouvrant B s'abaisse par rapport au dormant A, le réglage de hauteur de l'articulation procurée par les paumelles s'effectue aisément après démontage de la porte. Il suffit de remplacer les pièces d'articulation 50 d'une série Q1 par une série de pièces Q2 ou Q3, ayant, pour la collerette inférieure, une épaisseur u2 ou u3, plus grande que celle initiale u1, et, corrélativement et par compensation, une épaisseur plus faible v2 ou v3 de la collerette supérieure, puisque la valeur L1 reste constante.

Dans la forme d'exécution des figures 19 et 20, sur toute la hauteur de l'ouvrant B, l'espace C de pincement intérieur est obturé par un joint 60 dont la partie active 61 est en appui élastique contre l'arrondi 106 de l'ouvrant B et contre les faces arrondies 103a des éléments femelles 103. Cette partie active est représentée comme étant une lamelle, mais elle peut prendre toute autre forme, pourvu qu'elle soit plaquée élastiquement contre les faces arrondies en s'opposant ainsi à toute introduction de corps ou des doigts dans l'espace C, comme montré à la figure 20.

Le joint 60 est muni d'un talon 62 par lequel il est encastré dans une rainure verticale 63 débouchant de la face inclinée 121 du profilé 105 et dans une rainure 64 qui, débouchant dans l'espace C à partir de l'embase de fixation 103, est dans l'alignement de la première rainure 63.

En assurant l'obturation de l'espace fonctionnel F entre ouvrant B et dormant C, le joint 60 participe aussi à la réduction du transfert des sons et des bruits.

## Revendications

1. Huisserie avec dispositif antipincement, dans laquelle un ouvrant B est articulé sur son cadre dormant A par au moins deux paumelles dont l'axe d'articulation vertical est disposé transversalement à mi épaisseur du dormant, le dit ouvrant B présentant un chant arrondi (6) faisant vis-à-vis au dormant A, chaque paumelle comprenant, d'une part, un élément (23) en forme de chape en U couché s'encastrant dans un logement (7) de l'arrondi de l'ouvrant B en venant dans son prolongement, et, d'autre part, un élément (3) saillant du dormant A auquel il est lié et présentant un corps cylindrique d'articulation (3a) s'encastrant dans l'élément (2) en forme de chape, **caractérisée en ce que**, le dormant A présente sur toute sa hauteur et en vis-à-vis du chant arrondi (6) de l'ouvrant B, une face inclinée (21) qui va en s'éloignant du dormant A en allant de l'intérieur vers l'extérieur et qui se raccorde à la face intérieure d'une lame de recouvrement (25), cette lame étant disposée parallèlement à la paroi portant le dormant et s'étendant au moins devant le bord arrondi (6) de l'ouvrant B pour s'opposer à tout accès dans l'intervalle extérieure D entre ouvrant et dormant,tandis que chaque paumelle est composée d'un élément mâle (2) et d'un élément femelle (3), que chacune des ailes (2a) de son élément mâle (2), en forme de chape, porte un gond vertical (9) saillant en direction de l'autre aile, et que l'élément femelle (3) est monolithique et présente deux parties, à savoir un corps cylindrique d'articulation (3a) s'encastrant dans l'élément mâle (2), et une embase de fixation (3b) s'encastrant dans un logement (20) débouchant de la face inclinée (21) du dormant en venant dans le prolongement de cette face.

2. Huisserie avec dispositif anti pincement selon la revendication 1 **caractérisée en ce que** la face inclinée (21) faisant vis-à-vis à l'arrondi (6) de l'ouvrant B et la lame de recouvrement (25) sont formés dans le dormant A.

3. Huisserie avec dispositif anti pincement selon la revendication 1 **caractérisée en ce que** la face inclinée (21) faisant vis-à-vis à l'arrondi (6) de l'ouvrant B et la lame de recouvrement (25) sont formés dans un profilé (5) qui est rapporté et fixé sur le dormant A.

4. Huisserie avec dispositif anti pincement selon la revendication 1 **caractérisée en ce que** l'âme (2b) de l'élément mâle (2) de chaque paumelle comporte un tenon dorsal (2c) apte à coopérer avec une mortaise (8) ménagée dans le fond du logement (7) le recevant pour positionner les bords de l'élément (2) dans l'alignement de l'arrondi (6) de l'ouvrant B.

5. Huisserie avec dispositif anti pincement selon les revendications 1 et 4 prises ensemble **caractérisée en ce que**, dans l'élément femelle (3) de chaque paumelle, le corps cylindrique d'articulation (3a) à une section transversale en C qui délimite une ouverture (11), obturable par un capot amovible (4), cette ouverture (11) comportant une gorge verticale (14) de réception des gonds (9) de l'élément mâle (2), et, dans sa partie centrale, une barrette (17) apte à être insérer entre les extrémités des gonds (9) et constituant organe de positionnement du capot (4), par coopération avec une rainure horizontale (16) ménagée dans ce dernier.

6. Huisserie avec dispositif anti pincement selon les revendications 1 et 5 prises ensemble **caractérisée en ce que** le capot (4) comporte une gorge verticale (14a) se raccordant, d'un coté, à une face de dégagement (14b) qui lui est tangente est qui est sensiblement parallèle à la face latérale (13a) qui délimite le capot de l'autre coté.

7. Huisserie avec dispositif anti pincement selon la revendication 1 **caractérisée en ce que** l'embase de fixation (3b) de l'élément femelle (3) de la paumelle comporte, dans son dos, un profil dont les faces (30a à 33a) sont complémentaires de celles (30 à 33) ménagées dans le fond du logement (20) la recevant pour assurer le positionnement transversal de cet élément.

8. Huisserie avec dispositif anti pincement selon les revendications 1 et 5 prises ensemble, **caractérisée en ce que** les faces (12 et 13) délimitant, dans le corps d'articulation (3a), l'ouverture (11) de dégondage de l'ouvrant B sont positionnées, par rapport à l'embase de fixation (3b), de manière que le capot (4) puisse être démonté à partir d'un angle d'ouverture de 90° et que l'ouvrant B puisse être dégondé pour un angle d'ouverture de 80°.

9. Huisserie avec dispositif anti pincement selon la revendication 8 **caractérisée en ce que**, d'une part, le plan médian de l'ouverture (11) ménagée dans le corps d'articulation (3a) pour le capot (4) et, d'autre part, l'axe géométrique des trous (43 et 44) pour la vis de liaison (45) du capot sur le corps 3a, sont sensiblement dans le plan médian vertical P de l'articulation.

10. Huisserie avec dispositif anti pincement selon la revendication 1 **caractérisé en ce que**, aux deux gonds opposés (109) de chaque paumelle sont associés une paire Q de pièces d'articulation (50), en matière plastique à très faible coefficient de frottement, composées chacune d'un fourreau (51) coiffant le gond (109) et d'une collerette (52), les épaisseurs - u et v des collerettes d'une paire Q de pièces (50) étant, d'une part, définies de manière que leur somme S = v+u soit égale, au jeu fonctionnel près, à la différence L1 - L2, entre l'intervalle L1 entre les ailes (102a) de l'élément mâle (102) et l'épaisseur L2 de l'élément femelle (103) et du capot (104), et, d'autre part, différentes d'une paire à une autre paire faisant partie d'un série Q1 à Qn ayant comme point commun la même valeur S = v+u .

11. Huisserie avec dispositif anti pincement selon la revendication 1 **caractérisé en ce que**, sur toute la hauteur de l'ouvrant B, l'espace C de pincement intérieur est obturé par un joint (60) dont la partie active (61) est en appui élastique contre l'arrondi (106) de l'ouvrant B et contre les faces arrondies (103a) des éléments femelles (103).

## Patentansprüche

1. Türrahmen mit Einklemmschutzvorrichtung, bei dem ein Türflügel B an seinem Zargenrahmen A durch mindestens zwei Türbänder angelenkt ist, dessen vertikale Gelenkachse quer zur halben Dicke der Zarge angeordnet ist, wobei der Flügel B eine abgerundete Kante (6) aufweist, die gegenüber der Zarge A angeordnet ist, wobei jedes Türband einerseits ein Element (2) in Form einer Abdeckung in Form eines liegenden U, das sich in eine Lagerung (7) der Rundung des Flügels B einfügt, wobei sie in ihrer Verlängerung angeordnet ist, und andererseits ein aus der Zarge A herausragendes Element (3) umfasst, mit dem sie verbunden ist und das einen zylindrischen Gelenkkörper (3a) aufweist, der sich in das Element (2) in Form einer Abdeckung einfügt, **dadurch gekennzeichnet, dass** die Zarge A auf ihrer gesamten Höhe und gegenüber der abgerundeten Kante (6) des Flügels B eine geneigte Fläche (21) aufweist, die sich von der Zarge A entfernt, wobei sie von innen nach außen verläuft, und die sich an die Innenseite eines Abdeckblättchens (25) anschließt, wobei dieses Blättchen parallel zu der Wand, die die Zarge trägt, angeordnet ist und sich zumindest vor dem abgerundeten Rand (6) des Flügels B erstreckt, um sich jedem Eingriff in dem äußeren Zwischenraum D zwischen dem Flügel und der Zarge zu widersetzen, während jedes Türband von einem Einsteckelement (2) und einem Aufnahmeelement (3) gebildet ist, jeder der Schenkel (2a) seines Einsteckelements (2) in Form einer Abdeckung einen vertikalen Angelzapfen (9) trägt, der in Richtung des anderen Schenkels herausragt, und das Aufnahmeelement (3) monolithisch ist und zwei Teile aufweist, nämlich einen zylindrischen Gelenkkörper (3a), der sich in das Einsteckelement (2) einfügt, und einen Befestigungssockel (3b), der sich in eine Lagerung (20) einfügt, die von der geneigten Fläche (21) der Zarge mündet, wobei sie in der Verlängerung dieser Fläche angeordnet ist.

2. Türrahmen mit Einklemmschutzvorrichtung nach Anspruch 1, **dadurch gekennzeichnet, dass** die geneigte Fläche (21), die gegenüber der Rundung (6) des Flügels B angeordnet ist, und das Abdeckblättchen (25) in der Zarge A ausgebildet sind.

3. Türrahmen mit Einklemmschutzvorrichtung nach Anspruch 1, **dadurch gekennzeichnet, dass** die geneigte Fläche (21), die gegenüber der Rundung (6) des Flügels B angeordnet ist, und das Abdeckblättchen (25) in einem Profil (5) ausgebildet sind, das auf der Zarge A aufgesetzt und befestigt ist.

4. Türrahmen mit Einklemmschutzvorrichtung nach Anspruch 1, **dadurch gekennzeichnet, dass** der Kern (2b) des Einsteckelements (2) jedes Türbandes einen Dorsalzapfen (2c) umfasst, der geeignet ist, mit einem Zapfenloch (8) zusammenzuwirken, das im Boden der Lagerung (7), die ihn aufnimmt, ausgenommen ist, um die Ränder des Elements (2) in der Ausrichtung der Rundung (6) des Flügels B zu positionieren.

5. Türrahmen mit Einklemmschutzvorrichtung nach den Ansprüchen 1 und 4 gemeinsam, **dadurch gekennzeichnet, dass** in dem Aufnahmeelement (3) jedes Türbandes der zylindrische Gelenkkörper (3a) einen C-förmigen Querschnitt hat, der eine Öffnung (11) begrenzt, die durch eine abnehmbare Kappe (4) verschließbar ist, wobei diese Öffnung (11) eine Vertikalrille (14) für die Aufnahme der Angelzapfen (9) des Einsteckelements (2) und in ihrem zentralen Teil einen Stab (17) umfasst, der geeignet ist, zwischen die Enden der Angelzapfen (9) eingesetzt zu werden, und der ein Element zur Positionierung der Kappe (4) durch Zusammenwirken mit einer Horizontalnut (16), die in dieser letztgenannten ausgenommen ist, darstellt.

6. Türrahmen mit Einklemmschutzvorrichtung nach den Ansprüchen 1 und 5 gemeinsam, **dadurch gekennzeichnet, dass** die Kappe (4) eine Vertikalrille (14a) umfasst, die sich auf einer Seite an eine Freigabefläche (14b) anschließt, die sie tangiert und die im Wesentlichen parallel zur Seitenfläche (13a) ist, die die Kappe auf der anderen Seite begrenzt.

7. Türrahmen mit Einklemmschutzvorrichtung nach Anspruch 1, **dadurch gekennzeichnet, dass** der Befestigungssockel (3b) des Aufnahmeelements (3) des Türbandes auf seiner Rückseite ein Profil umfasst, dessen Flächen (30a bis 33a) zu jenen (30 bis 33) komplementär sind, die im Boden der Lagerung (20), die es aufnehmen, ausgenommen sind, um die Querpositionierung dieses Elements zu gewährleisten.

8. Türrahmen mit Einklemmschutzvorrichtung nach den Ansprüchen 1 und 5 gemeinsam, **dadurch gekennzeichnet, dass** die Flächen (12 und 13), die im Gelenkkörper (3a) die Aushängöffnung (11) des Flügels B begrenzen, in Bezug zum Befestigungssockel (3b) derart angeordnet sind, dass die Kappe (4) ab einem Öffnungswinkel von 90° demontiert und die Flügel B für einen Öffnungswinkel von 80° ausgehängt werden kann.

9. Türrahmen mit Einklemmschutzvorrichtung nach Anspruch 8, **dadurch gekennzeichnet**, das einerseits die Mittelebene der Öffnung (11), die in dem Gelenkkörper (3a) für die Kappe (4) vorgesehen ist, und andererseits die geometrische Achse der Löcher (43 und 44) für die Schraube (45) zur Verbindung der Kappe mit dem Körper (3a) im Wesentlichen in der vertikalen Mittelebene P des Gelenks vorgesehen sind.

10. Türrahmen mit Einklemmschutzvorrichtung nach Anspruch 1, **dadurch gekennzeichnet, dass** mit zwei entgegengesetzt liegenden Angelzapfen (109) jedes Türbandes ein Paar Q von Gelenkteilen (50) aus Kunststoff mit sehr geringem Reibungskoeffizienten verbunden sind, die jeweils aus einer Hülle (51), die den Angelzapfen (109) bedeckt, und einem Kragen (52) bestehen, wobei die Dicken u und v der Krägen eines Paars Q von Teilen (50) einerseits derart definiert sind, dass ihre Summe S = v+u bis auf das Funktionsspiel gleich der Differenz L1 - L2 zwischen dem Abstand L1 zwischen den Schenkeln (102a) des Einsteckelements (102) und der Dicke L2 des Aufnahmeelements (103) und der Kappe (104) ist, und andererseits dass sie von einem Paar zu einem anderen, das Teil einer Reihe Q1 bis Qn ist, die als gemeinsamen Punkt denselben Wert S = v+u haben, unterschiedlich sind.

11. Türrahmen mit Einklemmschutzvorrichtung nach Anspruch 1, **dadurch gekennzeichnet, dass** über die gesamte Höhe des Flügels B der innere Einklemmraum C durch eine Dichtung (60) verschlossen ist, deren aktiver Teil (61) elastisch an der Rundung (106) des Flügels B und an den abgerundeten Seiten (103a) der Aufnahmeelemente (103) anliegt.

## Claims

1. Door frame having an anti-trap device, in which an opening leaf B is articulated to its fixed frame A by at least two hinges the vertical axis of articulation of which is arranged transversely mid-way across the thickness of the fixed frame, said opening leaf B having a rounded edge corner (6) facing the fixed frame A, each hinge comprising, on the one hand, an element (2) in the form of a couched U-shaped bracket that fits into a housing (7) in the fillet of the opening leaf B forming a continuation thereof, and, on the other hand, an element (3) projecting from the fixed frame A to which it is connected and having a cylindrical articulation body (3a) that fits into the element (2) in the form of a bracket, **characterized in that** the fixed frame A has, over its entire height and facing the rounded edge corner (6) of the opening leaf B, an inclined face (21) of which the distance from the fixed frame A increases in the direction from the inside to the outside and which joins onto the interior face of a cover strip (25), this strip being arranged parallel to the wall that bears the fixed frame and extending at least past the rounded edge (6) of the opening leaf B to oppose any access to the exterior gap D between opening leaf and fixed frame, while each hinge is comprised of a male element (2) and a female element (3), each of the flanges (2a) of its male element (2), in the form of a bracket, bears a vertical hinge pin (9) projecting toward the other flange, and the female element (3) is monolithic and has two parts, namely a cylindrical articulation body (3a) that fits into the male element (2), and a fixing mount (3b) that fits into a housing (20) opening onto the inclined face (21) of the fixed frame in the continuation of this face.

2. Door frame having an anti-trap device according to Claim 1, **characterized in that** the inclined face (21) facing the fillet (6) of the opening leaf B and the cover strip (25) are formed in the fixed frame A.

3. Door frame having an anti-trap device according to Claim 1, **characterized in that** the inclined face (21) facing the fillet (6) of the opening leaf B and the cover strip (25) are formed in a section piece (5) which is added on and attached to the fixed frame A.

4. Door frame having an anti-trap device according to Claim 1, **characterized in that** the web (2b) of the male element (2) of each hinge comprises a dorsal tenon (2c) able to interact with a mortise (8) formed in the bottom of the housing (7) that accepts it so as to position the edges of the element (2) in alignment with the fillet (6) of the opening leaf B.

5. Door frame having an anti-trap device according to Claims 1 and 4 considered in combination, **characterized in that**, in the female element (3) of each hinge, the cylindrical articulation body (3a) has a C-shaped cross section which delimits an opening (11) that can be closed off by a removable cover (4), this opening (11) comprising a vertical groove (14) to accept the hinge pins (9) of the male element (2) and, in its central part, a small bar (17) that can be inserted between the ends of the hinge pins (9) and constitutes a member for positioning the cover (4) by collaboration with a horizontal slot (16) made therein.

6. Door frame having an anti-trap device according to Claims 1 and 5 considered in combination, **characterized in that** the cover (4) comprises a vertical groove (14a) which, on one side connects to a clearance face (14b) which is tangential to it and substantially parallel to the lateral face (13a) which delimits the cover on the other side.

7. Door frame having an anti-trap device according to Claim 1, **characterized in that** the fixing mount (3b) of the female element (3) of the hinge comprises, in its back, a profile the faces (30a to 33a) of which complement those (30 to 33) formed in the bottom of the housing (20) that accepts it so as to provide the transverse positioning of this element.

8. Door frame having an anti-trap device according to Claims 1 and 5 considered in combination, **characterized in that** the faces (12 and 13) which, in the articulation body (3a), delimit the opening (11) for unhinging the opening leaf B, are positioned, with respect to the fixing mount (3b), in such a way that the cover (4) can be removed once an angle of opening of 90° has been exceeded and that the opening leaf B can be unhinged for an angle of opening of 80°.

9. Door frame having an anti-trap device according to Claim 8, **characterized in that**, on the one hand, the mid-plane of the opening (11) formed in the articulation body (3a) for the cover (4) and, on the other hand, the geometric axis of the holes (43 and 44) for the fixing screws (45) that connect to the cover to the body (3a), are substantially in the vertical mid-plane P of the articulation.

10. Door frame having an anti-trap device according to Claim 1, **characterized in that**, associated with two opposing hinge pins (109) of each hinge are a pair Q of articulation pieces (50) made of a plastic with a very low coefficient of friction, each made up of a cover (51) that fits over the hinge pin (109) and of a circular flange (52), the thicknesses u and v of the circular flanges of a pair Q of pieces (50) being, on the one hand, defined such that their sum S = v+u is equal, give or take a functional clearance, to the difference L1 - L2 between the gap L1 between the flanges (102a) of the male element (102) and the thickness L2 of the female element (103) and of the cover (104), and, on the other hand, differ from one pair to another pair forming part of a series Q1 to Qn which have in common the same value S = v+u.

11. Door frame having an anti-trap device according to Claim 1, **characterized in that**, over the entire height of the opening leaf B, the interior trap space C is closed off by a seal (60) the active part (61) of which presses elastically against the round part (106) of the opening leaf B and against the rounded faces (103a) of the female elements (103).
